# EUROPÄISCHE PATENTSCHRIFT

(11) **EP 2 820 291 B1**
(45) Veröffentlichungstag und Bekanntmachung des Hinweises auf die Patenterteilung: **23.11.2016**
(21) Anmeldenummer: 13701450.2
(22) Anmeldetag: 25.01.2013
(51) Int. Cl.: F02M 61/08, F02M 61/16

(54) **VENTIL ZUM ZUMESSEN VON FLUID**
VALVE FOR METERING IN FLUID
SOUPAPE DE DOSAGE DE FLUIDE

(30) Priorität: 27.02.2012 DE 102012202909
(43) Veröffentlichungstag der Anmeldung: 07.01.2015
(73) Patentinhaber: Robert Bosch GmbH, 70442 Stuttgart (DE)
(72) Erfinder: SCHMIEDER, Dietmar, 71706 Markgroeningen (DE); KOCH, Thomas, 02943 Weißwasser (DE)
(86) Internationale Anmeldenummer: PCT/EP2013/051458
(87) Internationale Veröffentlichungsnummer: WO 2013/127580

(56) Entgegenhaltungen:
- EP-A1- 2 199 591
- DE-A1-102004 002 081
- DE-A1-102004 002 134

## Beschreibung

### Stand der Technik

Die Erfindung geht aus von einem Ventil zum Zumessen von Fluid nach dem Oberbegriff des Anspruchs 1, wobei der für ein strömendes oder fließendes Medium stehende übergeordnete Begriff Fluid in Übereinstimmung mit der Strömungslehre für Gase und Flüssigkeiten verwendet wird.

Ein bekanntes Kraftstoffeinspritzventil (DE 10 2004 002 134 A1) besitzt einen hydraulischen Koppler, der in einer in einem Ventilgehäuse aufgenommenen Ventilbaugruppe, bestehend aus einer eine Einspritzöffnung steuernden Ventilnadel und einem die Ventilnadel betätigenden piezoelektrischen oder magnetostriktiven Aktor, angeordnet und über je ein kardanisches Lager an Ventilnadel und Aktor kraftschlüssig abgestützt ist. Der hydraulische Koppler dient zum Ausgleich von Längendifferenzen, die aus durch Temperaturänderungen bedingten unterschiedlichen Dehnungen von Ventilgehäuse oder Ventilnadel und Aktor resultieren, damit sich zwischen Ventilnadel und Aktor kein Spalt bilden kann und immer gewährleistet ist, dass der volle Hub des Aktors 1:1 auf die Ventilnadel übertragen wird. Der hydraulische Koppler weist einen Gehäusetopf mit Topfboden, Topfmantel und Topföffnung und einen im Gehäusetopf axial verschieblich geführten Kolben auf, wobei zwischen Kolben und Topfboden ein flüssigkeitsgefüllter Kopplerspalt und zwischen Kolben und Topfmantel ein Ringspalt vorhanden ist. Eine ringförmige erste Membran ist mit ihrem äußeren Membranrand auf dem Topfmantel und mit ihrem inneren Membranrand auf dem Kolben festgelegt und dichtet in der Topföffnung den Ringspalt zwischen Topfmantel und Kolben unter Einschließung eines ersten flüssigkeitsgefüllten Ausgleichsraums ab. Eine auf der vom Kolben abgewandten Seite des Topfbodens angeordnete zweite Membran schließt zusammen mit dem Gehäusetopf einen flüssigkeitsgefüllten zweiten Ausgleichsraum ein, der einerseits über eine Drosselbohrung mit dem Kopplerspalt und andererseits über einen axial den Kolben durchziehenden Verbindungskanal mit dem ersten Ausgleichsraum in Verbindung steht. Die Befüllung des Kopplerspalts und der Ausgleichsräume mit Flüssigkeit, z.B. Hydrauliköl, erfolgt über einen hermetisch verschließbaren Befüllkanal, der beispielsweise durch eine in den Topfmantel eingebrachte Radialbohrung realisiert ist, die in den Verbindungskanal zwischen dem ersten und zweiten Ausgleichsraum mündet.

Auch in dem Dokument DE 10 2004 002 081 A1 wird ein Ventil gemäß dem Oberbegriff des Anspruchs 1 gezeigt.

Offenbarung der Erfindung Das erfindungsgemäße Zumessventil mit den Merkmalen des Anspruchs 1 hat den Vorteil, dass der die Topfwand zumindest teilweise überdeckende Kappenmantel der Membran aufgrund seiner elastischen Verformungsbereiche sich unter Druck so stark verformen kann, dass der zwischen Membran und Gehäusetopf eingeschlossene Ausgleichsraum ein ausreichend hohes Volumen besitzt, um die bei Druckbelastung des Kolbens aus dem Kopplerspalt ausgeschobene Koppler-Flüssigkeit aufzunehmen. Bei Druckentlastung des Kolbens ist die von dem elastisch verformten Kappenmantel der Membran erzeugte Druckkraft ausreichend hoch, um das im Ausgleichsraum gespeicherte Flüssigkeitsvolumen über den Ringspalt in den Kopplerspalt zurückzudrücken und den Kopplerspalt wieder zu vergrößern.

Gemäß der Erfindung sind die elastischen Verformungsbereiche von in Umfangsrichtung aufeinanderfolgenden, radial nach innen gerichteten und axial sich erstreckenden Einwölbungen gebildet, wodurch sich die elastischen Verformungsbereiche mit dem erforderlich großen Ausgleichsvolumen in fertigungstechnisch einfacher Weise realisieren lassen.
Aufgrund des durch die elastischen Verformungsbereiche im Kappenmantel vorhandenen größeren Ausgleichvolumens zwischen Membran und Gehäusetopf kann somit im Vergleich zu dem eingangs beschriebenen Koppler in dem bekannten Kraftstoffeinspritzventil auf eine üblicherweise aus Stahl hergestellte zweite Membran mit einem zweiten Ausgleichsraum zwischen Topfboden und zweiter Membran verzichtet werden, was eine deutliche Senkung der Fertigungskosten für das Zumessventil bedeutet. Der Wegfall einer zweiten Membran am Topfboden des Gehäusetopfes eröffnet zudem weitere konstruktive Möglichkeiten zur technischen Verbesserung und Vereinfachung des Ventils.

So kann gemäß einer vorteilhaften Ausführungsform der Erfindung die zur Füllung des Kopplerspalts mit Flüssigkeit, z.B. Hydrauliköl, erforderliche Einfüllöffnung als einfache Axialbohrung, vorzugsweise Stufenbohrung, im Topfboden des Gehäusetopfes vorgesehen werden. Durch Einpressen eines Verschlusses in die Axialbohrung, vorzugsweise in den durchmessergrößeren Bohrungsabschnitt der Stufenbohrung, kann die Einfüllöffnung nach Befüllung des Kopplerspalts zuverlässig verschlossen werden.

Ebenso kann gemäß einer vorteilhaften Ausführungsform der Erfindung eine kardanische Lagerung des Kopplers zwischen einer Ventilbaugruppe und einem Gehäuseteil oder zwischen zwei Bauteilen der Ventilbaugruppe direkt am Topfboden des Gehäusetopfes vorgenommen werden, was die konstruktive und fertigungstechnische Ausführung der Lagerung deutlich vereinfacht.

Gemäß einer vorteilhaften Ausführungsform der Erfindung ist hierzu der Gehäusetopf in einem stirnseitigen Hohlraum in einem das Ventilgehäuse abschließenden Anschlussstück aufgenommen und über ein zwischen Topfboden und Boden der Ausnehmung ausgebildetes kardanisches Lager am Anschlussstück abgestützt, während der Kolben starr mit der Ventilbaugruppe verbunden ist.

Gemäß einer vorteilhaften Ausführungsform der Erfindung, bei welcher der Koppler innerhalb der Ventilbaugruppe angeordnet und über jeweils ein kardanisches Lager an einem Bauelement der Ventilbaugruppe abgestützt ist, ist der Gehäusetopf über ein zwischen Topfboden und einem das eine Bauelement bildenden Aktor ausgebildetes erstes kardanisches Lager am Aktor und der Kolben über ein zweites kardanisches Lager an einer das andere Bauelement bildenden Ventilnadel abgestützt. Die Anordnung des Kopplers zwischen den zwei Bauelementen der Ventilbaugruppe, und zwar zwischen der Ventilnadel und dem die Ventilnadel betätigenden Aktor, hat zudem den Vorteil, dass die elektrischen Anschlüsse des Aktors, die zu einem im Bereich des Anschlussstücks am Ventilgehäuse ausgebildeten elektrischen Stecker geführt sind, nicht über den Koppler hinweg geführt werden müssen. Dadurch kann der Außendurchmesser des Kopplers größer gemacht und somit die Volumenänderung über Druck durch den Kappenmantel der Membran nochmals deutlich verbessert werden.

Gemäß einer vorteilhaften Ausführungsform der Erfindung kann durch das Fehlen einer den Topfboden überspannenden zweiten Membran der Gehäusetopf fest und mit einem das Ventilgehäuse abschließenden Anschlussstück verbunden, vorzugsweise einstückig mit dem Anschlussstück ausgeformt werden, was zu einer fertigungstechnischen Vereinfachung des Ventilzusammenbaus führt. Hierbei ist der Kolben über ein kardanisches Lager an der Ventilbaugruppe abgestützt.

### Kurze Beschreibung der Zeichnungen

Die Erfindung ist anhand von in den Zeichnungen dargestellten Ausführungsbeispielen in der nachfolgenden Beschreibung näher erläutert. Es zeigen:
Figur 1 einen Längsschnitt eines Ventils zum Zumessen von Fluid ,
Figur 2 eine vergrößerte Darstellung des Ausschnitts II in Figur 1,
Figur 3 eine Seitenansicht einer Membran eines Kopplers im Zumessventil gemäß Figur 1,
Figur 4 eine Stirnansicht der Membran in Richtung IV in Figur 3,
Figur 5 einen Schnitt der Membran längs der Linie V - V in Figur 3,
Figur 6 eine gleiche Darstellung wie in Figur 2 mit einem modifizierten hydraulischen Koppler,
Figur 7 ausschnittweise eine Seitenansicht eines Zumessventils gemäß einem zweiten Ausführungsbeispiel, teilweise geschnitten.

Das in Figur 1 im Längsschnitt dargestellte Ventil zum Zumessen von Fluid, wird beispielsweise als Einspritzventil zum Einspritzen von Kraftstoff in einer Kraftstoffeinspritzanlage von Brennkraftmaschinen eingesetzt. Das Ventil weist eine das Fluid zumessende Ventilbaugruppe und einen der Ventilbaugruppe zugeordneten, hydraulischen Koppler 11 auf. Ventilbaugruppe und hydraulischer Koppler 11 sind in einem Ventilgehäuse 12 aufgenommen, das an einer Stirnseite mit einem Anschlussstück 13 und an der anderen Stirnseite mit einem Ventilkörper 14 jeweils fluiddicht abgeschlossen ist. Das Anschlussstück 13 ist mit einem Zulauf 15 für das Fluid und der Ventilkörper 14 mit einer Zumessöffnung 16 für das Fluid versehen. Ein hohlzylindrischer Strömungskanal 17 ist vom Zulauf 15 zur Zumessöffnung 16 geführt und über mindestens eine im Anschlussstück 13 eingebrachte Bohrung 18 mit dem Zulauf 15 und über eine in den Ventilkörper 14 eingebrachter Radialbohrung 19 mit einer der Zumessöffnung 16 vorgelagerten Ventilkammer 20 verbunden. Der Strömungskanal 17 wird außen von dem Ventilgehäuse 132 und innen von einer Hülse 21 begrenzt, die einerseits am Anschlussstück 13 und andererseits am Ventilkörper 14 jeweils fluiddicht festgelegt ist. Die Ventilbaugruppe weist eine Ventilnadel 22 zum Steuern der Zumessöffnung 16 und eine piezoelektrischen oder magnetostriktiven Aktor 23 zur Bestätigung der Ventilnadel 22 auf. Zum Öffnen und Schließen der Zumessöffnung 16 trägt die Ventilnadel 22 einen Schließkopf 24, der unter der Wirkung einer an der Ventilnadel 22 angreifenden und am Ventilkörper 14 sich abstützenden Ventilschließfeder 25 auf einen die Zumessöffnung 16 umgebenden Ventilsitz 26 aufgepresst ist. Bei Bestromung verschiebt der Aktor 23 die Ventilnadel 22 gegen die Kraft der Ventilschließfeder 25, so dass der Schließkopf 24 nach außen vom Ventilsitz 26 abhebt und die Zumessöffnung 16 freigibt. Zur Bestromung ist der Aktor 23 über eine Kontaktbrücke 27 mit einem am Ventilgehäuse 12 angeformten Anschlussstecker 28 verbunden. Ventilschließfeder 25, Aktor 23 und hydraulischer Koppler 11 sind in der Hülse 21 aufgenommen. Im dargestellten Ausführungsbeispiel ist der Koppler 11 zwischen der Ventilbaugruppe und dem Anschlussstück 13 kraftschlüssig eingespannt, wobei der Aktor 23 über ein kardanisches Lager 29 an das schließkopfferne Ende der Ventilnadel 22 und der Koppler 11 über ein kardanisches Lager 45 an dem Anschlussstück 13 angelegt ist.

Der in Figur 2 vergrößert dargestellte hydraulische Koppler 11 weist einen Gehäusetopf 30 mit Topfboden 301, Topfwand 302 und Topföffnung 303, einen Kolben 31 sowie eine kappenförmige Membran 32 mit Kappenboden 321 und Kappenmantel 322 auf. Der Kolben 31 ist axial verschieblich im Gehäusetopf 30 geführt und begrenzt zum Topfboden 301 einen mit Flüssigkeit, z.B. Hydrauliköl, gefüllten Kopplerspalt 33 und zur Topfwand 302 einen Ringspalt 34. Die Membran 32 überdeckt mit ihrem Kappenboden 321 an der Topföffnung 303 den Ringspalt 34 und übergreift mit ihrem Kappenmantel 322 die Topfwand 302 des Gehäusetopfes 30 und ist an Kolben 31 und Topfwand 302 jeweils flüssigkeitsdicht festgelegt. Dadurch ergibt sich zwischen Membran 32 einerseits und Kolben 31 und Gehäusetopf 30 andererseits ein Ausgleichsraum 35, der über den Ringspalt 34 mit dem Kopplerspalt 33 in Verbindung steht. Die Füllung des Kopplerspalts 33 und des Ausgleichsraums 35 mit Flüssigkeit, der sog. Koppler-Flüssigkeit, z. B. Hydrauliköl, erfolgt über eine im Topfboden 301 des Gehäusetopfes 30 vorhandene Einfüllöffnung 36, die als axiale Stufenbohrung ausgeführt ist, deren Bohrungsabschnitt mit dem kleineren Durchmesser in den Kopplerspalt 33 mündet und deren Bohrungsabschnitt mit dem größeren Durchmesser zur Aufnahme eines Verschlussstopfens 37 dient. Wie aus Figur 2 ersichtlich ist, erstreckt sich der die Topfwand 302 übergreifende Kappenmantel 322 über mehr als die halbe Axiallänge der Topfwand 302 des Gehäusetopfes 30 und ist an oder nahe seines Mantelrands auf der Topfwand 302 befestigt, hier durch eine umlaufende Schweißnaht 38.

In Figur 3, 4 und 5 ist die kappenförmige Membran 32 in Seitenansicht, Stirnansicht und Schnitt vergrößert dargestellt. Der Kappenmantel 322 ist nicht glattflächig ausgebildet sondern mit elastischen Verformungsbereichen versehen, die durch in Umfangsrichtung aufeinanderfolgende, radial nach innen gerichtete und sich axial erstreckende Einwölbungen 39 realisiert sind. Besteht die Membran 32 wie üblich aus Stahl, sind die Einwölbungen 39 in den Kappenmantel 322 eingeprägt. Die Membran 32 kann aber auch aus einem Elastomer hergestellt sein, wobei die Einwölbungen 39 bei der Herstellung mit eingeformt werden.

Der Kappenboden 321 der Membran 32 weist eine zentrale Öffnung 40 und einen die Öffnung 40 umschließenden, in das Kappeninnere vorspringenden, trichterförmigen Bodenbereich 41 auf (Figur 3 und 4). Zur Festlegung des Kappenbodens 321 auf der vom Kopplerspalt 33 abgekehrten Stirnseite des Kolbens 31 taucht der trichterförmige Bodenbereich 41 in eine im Kolben 31 ausgebildete zentrale Ausnehmung 42 ein (Figur 2) und ist durch einen in die Ausnehmung 42 eingepressten Bolzen 43 mit dem Kolben 31 fest verbunden. Alternativ oder zusätzlich kann der Bodenbereich 41 auch in der Ausnehmung 42 mit dem Kolben 31 verschweißt sein.

Der Gehäusetopf 20 ist mit Spiel in einem im Anschlussstück 13 vorhandenen, stirnseitig offenen Hohlraum 44 aufgenommen und stützt sich über das kardanische Lager 29, das zwischen Topfboden 301 und Hohlraumboden 441 ausgebildet ist, am Anschlussstück 13 ab. Der Kolben 31 ist starr mit dem Aktor 23 verbunden, der hierzu einen axial abstehenden Zapfen 231 trägt, der in eine stirnseitige Vertiefung des aus der Ausnehmung 42 vorstehenden Bolzens 43 eingepresst ist.

Bewirkt eine Temperaturänderung eine unterschiedliche Ausdehnung von Aktor 23 oder Ventilgehäuse 12 mit unterschiedliche Dehnungen von Aktor 23 und Ventilgehäuse 12, so vergrößert sich der Druck des Kolbens 31 auf den Kopplerspalt 33. Der erhöhte Druck im Kopplerspalt 33 bewirkt eine Verdrängung der Koppler-Flüssigkeit aus dem Kopplerspalt 33, die über den Ringspalt 34 in den von der Membran 32 abgeschlossenen Ausgleichsraum 35 eingeschoben wird. Unter dem Druck der verdrängten Flüssigkeit verformen sich die Einwölbungen 39 im Kappenmantel 322 der Membran 32 so stark, dass die aus dem Kopplerspalt 33 verdrängte Flüssigkeit vollständig in dem Ausgleichstraum 35 aufgenommen wird. Verringert sich infolge Temperaturänderung der Kolbendruck auf den Kopplerspalt 33 wieder, so erzeugen die verformten Einwölbungen 39 des Kappenmantel 322 eine ausreichende Druckkraft, um die Flüssigkeit aus dem Ausgleichsraum 35 über den Ringspalt 34 wieder in den Kopplerspalt 33 bei gleichzeitigem Verschieben des Kolbens 31 zurückzudrücken.

Das in Figur 6 ausschnittweise als weiteres Ausführungsbeispiel dargestellte Ventil ist insoweit gegenüber dem vorstehend beschriebenen Ventil modifiziert, als der Gehäusetopf 30 einstückig mit dem Anschlussstück 13 ausgeführt ist, so dass der Topfboden des Gehäusetopfes 30 vom Anschlussstück 13 gebildet und der Kopplerspalt 33 von Kolben 31 und Anschlussstück 13 begrenzt ist. Die kardanische Lagerung am Topfboden ist entfallen und durch ein kardanisches Lager 46 zwischen Zapfen 231 des Aktors 23 und dem Kolben 31 ersetzt, wozu der Zapfen 231 mit einem gerundeten Kopf in die Ausnehmung 42 im Kolben 31 eintaucht und sich dort kraftschlüssig abstützt.

Das in Figur 7 ausschnittweise dargestellte Ventil ist insoweit modifiziert, als der hydraulische Koppler 11 innerhalb der Ventilbaugruppe, und zwar zwischen der Ventilnadel 22 und dem Aktor 23, kraftschlüssig eingespannt ist. Der Gehäusetopf 30 stützt sich über ein zwischen seinem Topfboden 301 und dem Aktor 23 ausgebildetes kardanisches Lager 47 am Aktor 23 und über ein zwischen dem Bolzen 43 und dem schließkopffernen Ende der Ventilnadel 22 ausgebildetes kardanisches Lager 48 an der Ventilnadel 22 ab. Die Anordnung des hydraulischen Kopplers 11 innerhalb der Ventilbaugruppe gemäß Figur 7 hat gegenüber der Anordnung des hydraulischen Kopplers 11 zwischen der Ventilbaugruppe und dem Anschlussstück 13 gemäß Figur 1 den Vorteil, dass die Kontaktbrücke 27 vom Anschlussstecker 28 zum Aktor 23 nicht über den hydraulischen Koppler 11 geführt werden muss. Damit kann der Durchmesser des hydraulischen Kopplers 11 deutlich größer bemessen werden. Im Weiteren ist das in Figur 7 gezeigte Ventil baugleich mit dem in Figur 1 und 2 dargestellten Ventil, so das gleiche Bauteile mit gleichen Bezugszeichen versehen sind.

## Patentansprüche

1. Ventil zum Zumessen von Fluid, mit einer das Fluid zumessenden Ventilbaugruppe, mit einem der Ventilbaugruppe zuordneten hydraulischen Koppler (11), der einen Gehäusetopf (30) mit Topfboden (301), Topfwand (302) und Topföffnung (303), einen im Gehäusetopf (30) axial verschieblich geführten, mit dem Topfboden (301) einen flüssigkeitsgefüllten Kopplerspalt (33) und mit der Topfwand (302) einen Ringspalt (34) begrenzenden Kolben (31) und eine kappenförmige Membran (32) mit einem Kappenboden (321) und einem Kappenmantel (322) aufweist, die mit dem Kappenboden (321) an der Topföffnung (303) den Ringspalt (34) überdeckt und mit dem Kappenmantel (322) die Topfwand (302) des Gehäusetopfs (30) übergreift und an Kolben (31) und Topfwand (302) jeweils flüssigkeitsdicht festgelegt ist, wobei der Kappenmantel (322) mit elastischen Verformungsbereichen ausgestattet ist, **dadurch gekennzeichnet,**
**dass** die elastischen Verformungsbereiche von in Umfangsrichtung aufeinanderfolgenden, radial nach innen gerichteten und sich axial erstreckenden Einwölbungen (39) gebildet sind.

2. Ventil nach Anspruch 1, **dadurch gekennzeichnet, dass** die Membran (32) aus Stahl besteht und die Einwölbungen (39) in den Kappenmantel (322) eingeprägt sind.

3. Ventil nach einem der Ansprüche 1 oder 2, **dadurch gekennzeichnet, dass** der Kappenmantel (322) sich über mehr als die halbe Axiallänge der Topfwand (302) des Gehäusetopfs (30) erstreckt.

4. Ventil nach einem der Ansprüche 1 bis 3, **dadurch gekennzeichnet, dass** die Festlegung der Membran (32) auf der Topfwand (30) des Gehäusetopfs (30) an oder nahe dem Mantelrand des Kappenmantels (322), vorzugsweise durch Schweißen, vorgenommen ist.

5. Ventil nach einem der Ansprüche 1 bis 4, **dadurch gekennzeichnet, dass** der Kappenboden (321) eine zentrale Öffnung (40) und einen die Öffnung (40) umschließenden, ins Kappeninnere vorspringenden, trichterförmigen Bodenbereich (41) und der Kolben (31) eine stirnseitig eingebrachte, zentrale Ausnehmung (42) aufweist und dass die Festlegung der Membran (32) auf dem Kolben (31) durch Befestigung des Bodenbereichs (41) in der Ausnehmung (42), vorzugsweise durch Schweißen, vorgenommen ist.

6. Ventil nach Anspruch 5, **dadurch gekennzeichnet, dass** im Topfboden (301) eine im Kopplerspalt (33) mündende Einfüllöffnung (36) für die Flüssigkeit vorhanden ist, die flüssigkeitsdicht verschließbar ist.

7. Ventil nach einem der Ansprüche 1 bis 6, **dadurch gekennzeichnet, dass** Ventilbaugruppe und Koppler (11) in einem Ventilgehäuse (12) angeordnet und der Koppler (11) zwischen der Ventilbaugruppe und einem das Ventilgehäuse (12) abschließenden Anschlussstück (13) kraftschlüssig eingespannt ist.

8. Ventil nach Anspruch 7, **dadurch gekennzeichnet, dass** der Gehäusetopf (30) in einem stirnseitig offenen Hohlraum (44) im Anschlussstück (13) aufgenommen und über ein zwischen Topfboden (301) und Hohlraumboden (441) ausgebildetes kardanisches Lager (29) am Anschlussstück (13) abgestützt und der Kolben (31) starr mit der Ventilbaugruppe verbunden ist.

9. Ventil nach Anspruch 8, **dadurch gekennzeichnet, dass** die Ventilbaugruppe eine Ventilnadel (22) und einen die Ventilnadel (22) betätigenden, piezoelektrischen oder magnetostriktiven Aktor (23) aufweist und dass sich der Aktor (23) über ein kardanisches Lager (45) an der Ventilnadel (22) abstützt und starr mit dem Kolben (31) des Kopplers (11) verbunden ist.

10. Ventil nach Anspruch 7, **dadurch gekennzeichnet, dass** der Gehäusetopf (30) fest, vorzugsweise einstückig, mit dem Anschlussstück (13) verbunden ist.

11. Ventil nach Anspruch 10, **dadurch gekennzeichnet, dass** die Ventilbaugruppe eine Ventilnadel (22) und einen die Ventilnadel (22) betätigenden piezoelektrischen oder magnetostriktiven Aktor (23) aufweist und dass der Aktor (23) sich über ein erstes kardanisches Lager (45) an der Ventilnadel (22) und über ein zweites kardanisches Lager (46) an dem Kolben (31) abstützt.

12. Ventil nach Anspruch 11, **dadurch gekennzeichnet, dass** der Aktor (23) einen in die Ausnehmung (42) des Kolbens (31) eintauchenden Zapfen (231) aufweist und dass das zweite kardanische Lager (46) zwischen Zapfen (231) und Ausnehmung (42) ausgebildet ist.

13. Ventil nach einem der Ansprüche 1 bis 6, **dadurch gekennzeichnet, dass** der Koppler (11) in der Ventilbaugruppe eingespannt und über jeweils ein kardanisches Lager (47, 48) an einem Bauelement der Ventilbaugruppe abgestützt ist.

14. Ventil nach Anspruch 13, **dadurch gekennzeichnet, dass** die Ventilbaugruppe eine Ventilnadel (22) und einen die Ventilnadel (22) betätigenden piezoelektrischen oder magnetostriktiven Aktor (23) aufweist und dass der Gehäusetopf (30) über ein zwischen Topfboden (301) und Aktor (23) ausgebildetes erstes kardanisches Lager (47) am Aktor (23) und der Kolben (31) über ein zweites kardanisches Lager (48) an der Ventilnadel (22) abgestützt ist.

## Claims

1. Valve for metering in fluid, having a valve assembly which meters in the fluid, having a hydraulic coupler (11) which is assigned to the valve assembly and has a housing pot (30) with a pot bottom (301), a pot wall (302) and a pot opening (303), a piston (31) which is guided axially displaceably in the housing pot (30) and delimits a liquid-filled coupler gap (33) with the pot bottom (301) and delimits an annular gap (34) with the pot wall (302), and a cap-shaped diaphragm (32) with a cap bottom (321) and a cap sheath (322), which cap-shaped diaphragm (32) covers the annular gap (34) by way of the cap bottom (321) at the pot opening (303), engages over the pot wall (302) of the housing pot (30) with the cap sheath (322), and is fixed on the piston (31) and the pot wall (302) in each case in a liquid-tight manner, the cap sheath (322) being equipped with elastic deformation regions, **characterized in that** the elastic deformation regions are formed by curved depressions (39) which follow one another in the circumferential direction, are directed radially inwards and extend axially.

2. Valve according to Claim 1, **characterized in that** the diaphragm (32) consists of steel, and the curved depressions (39) are embossed into the cap sheath (322).

3. Valve according to either of Claims 1 and 2, **characterized in that** the cap sheath (322) extends over more than half the axial length of the pot wall (302) of the housing pot (30).

4. Valve according to one of Claims 1 to 3, **characterized in that** the fixing of the diaphragm (32) on the pot wall (30) of the housing pot (30) is performed at or close to the sheath edge of the cap sheath (322), preferably by way of welding.

5. Valve according to one of Claims 1 to 4, **characterized in that** the cap bottom (321) has a central opening (40) and a funnel-shaped bottom region (41) which encloses the opening (40) and projects into the cap interior, and the piston (31) has a central recess (42) which is made on the end side, and **in that** the fixing of the diaphragm (32) on the piston (31) is performed by way of fastening of the bottom region (41) in the recess (42), preferably by way of welding.

6. Valve according to Claim 5, **characterized in that** there is a filling opening (36) for the liquid in the pot bottom (301), which filling opening (36) opens into the coupler gap (33) and can be closed in a liquid-tight manner.

7. Valve according to one of Claims 1 to 6, **characterized in that** the valve assembly and the coupler (11) are arranged in a valve housing (12), and the coupler (11) is clamped in non-positively between the valve assembly and a connector piece (13) which closes off the valve housing (12).

8. Valve according to Claim 7, **characterized in that** the housing pot (30) is received in the connector piece (13) in a cavity (44) which is open on the end side, and is supported on the connector piece (13) via a cardanic bearing (29) which is configured between the pot bottom (301) and the cavity bottom (441), and the piston (31) is connected rigidly to the valve assembly.

9. Valve according to Claim 8, **characterized in that** the valve assembly has a valve needle (22) and a piezoelectric or magnetostrictive actuator (23) which actuates the valve needle (22), and **in that** the actuator (23) is supported on the valve needle (22) via a cardanic bearing (45) and is connected rigidly to the piston (31) of the coupler (11).

10. Valve according to Claim 7, **characterized in that** the housing pot (30) is connected fixedly, preferably in one piece, to the connector piece (13).

11. Valve according to Claim 10, **characterized in that** the valve assembly has a valve needle (22) and a piezoelectric or magnetostrictive actuator (23) which actuates the valve needle (22), and **in that** the actuator (23) is supported on the valve needle (22) via a first cardanic bearing (45) and on the piston (31) via a second cardanic bearing (46).

12. Valve according to Claim 11, **characterized in that** the actuator (23) has a pin (231) which dips into the recess (42) of the piston (31), and **in that** the second cardanic bearing (46) is configured between the pin (231) and the recess (42).

13. Valve according to one of Claims 1 to 6, **characterized in that** the coupler (11) is clamped in the valve assembly and is supported on a component of the valve assembly via in each case one cardanic bearing (47, 48).

14. Valve according to Claim 13, **characterized in that** the valve assembly has a valve needle (22) and a piezoelectric or magnetostrictive actuator (23) which actuates the valve needle (22), and **in that** the housing pot (30) is supported on the actuator (23) via a first cardanic bearing (47) which is configured between the pot bottom (301) and the actuator (23), and the piston (31) is supported on the valve needle (22) via a second cardanic bearing (48).

## Revendications

1. Soupape de dosage de fluide, comprenant un module de soupape dosant le fluide, un coupleur hydraulique (11) associé au module de soupape, qui présente un pot de boîtier (30) avec un fond de pot (301), une paroi de pot (302) et une ouverture de pot (303), un piston (31) guidé de manière déplaçable axialement dans le pot de boîtier (30), délimitant une fente de coupleur (33) remplie de liquide avec le fond de pot (301) et une fente annulaire (34) avec la paroi de pot (302), et une membrane (32) en forme de coiffe avec un fond de coiffe (321) et une enveloppe de coiffe (322), qui recouvre la fente annulaire (34) au niveau de l'ouverture de pot (303) avec le fond de coiffe (321) et qui vient en prise par le dessus avec la paroi de pot (302) du pot de boîtier (30) avec l'enveloppe de coiffe (322) et qui est fixée au piston (31) et à la paroi de pot (302) à chaque fois de manière étanche aux liquides, l'enveloppe de coiffe (322) étant munie de régions de déformation élastiques,
**caractérisée en ce que**
les régions de déformation élastiques sont formées par des renflements vers l'intérieur (39) se suivant dans la direction périphérique, orientés radialement vers l'intérieur et s'étendant axialement.

2. Soupape selon la revendication 1, **caractérisée en ce que** la membrane (32) se compose d'acier et les renflements vers l'intérieur (39) sont marqués dans l'enveloppe de coiffe (322).

3. Soupape selon l'une quelconque des revendications 1 ou 2, **caractérisée en ce que** l'enveloppe de coiffe (322) s'étend sur plus de la moitié de la longueur axiale de la paroi de pot (302) du pot de boîtier (30).

4. Soupape selon l'une quelconque des revendications 1 à 3, **caractérisée en ce que** la fixation de la membrane (32) à la paroi de pot (30) du pot de boîtier (30) s'effectue au niveau ou à proximité du bord d'enveloppe de l'enveloppe de coiffe (322), de préférence par soudage.

5. Soupape selon l'une quelconque des revendications 1 à 4, **caractérisée en ce que** le fond de coiffe (321) présente une ouverture centrale (40) et une région de fond (41) en forme d'entonnoir entourant l'ouverture (40), saillant à l'intérieur de la coiffe, et le piston (31) présente un évidement central (42) réalisé du côté frontal, et **en ce que** la fixation de la membrane (32) au piston (31) s'effectue par fixation de la région de fond (41) dans l'évidement (42), de préférence par soudage.

6. Soupape selon la revendication 5, **caractérisée en ce qu'**une ouverture de remplissage (36) pour le liquide dans le fond de pot (301), débouchant dans la fente de coupleur (33), peut être fermée de manière étanche aux liquides.

7. Soupape selon l'une quelconque des revendications 1 à 6, **caractérisée en ce que** le module de soupape et le coupleur (11) sont disposés dans un boîtier de soupape (12), et le coupleur (11) est serré par engagement par force entre le module de soupape et une pièce de raccordement (13) se raccordant au boîtier de soupape (12).

8. Soupape selon la revendication 7, **caractérisée en ce que** le pot de boîtier (30) est reçu dans une cavité (44) ouverte du côté frontal dans la pièce de raccordement (13) et est supporté sur la pièce de raccordement (13) par le biais d'un palier à cardan (29) réalisé entre le fond de pot (301) et le fond de cavité (441) et le piston (31) est connecté rigidement au module de soupape.

9. Soupape selon la revendication 8, **caractérisée en ce que** le module de soupape présente une aiguille de soupape (22) et un actionneur (23) piézo-électrique ou magnétostrictif actionnant l'aiguille de soupape (22) et **en ce que** l'actionneur (23) s'appuie par le biais d'un palier à cardan (45) contre l'aiguille de soupape (22) et est connecté rigidement au piston (31) du coupleur (11).

10. Soupape selon la revendication 7, **caractérisée en ce que** le pot de boîtier (30) est connecté fixement, de préférence d'une seule pièce, à la pièce de raccordement (13).

11. Soupape selon la revendication 10, **caractérisée en ce que** le module de soupape présente une aiguille de soupape (22) et un actionneur (23) piézo-électrique ou magnétostrictif actionnant l'aiguille de soupape (22) et **en ce que** l'actionneur (23) s'appuie par le biais d'un premier palier à cardan (45) contre l'aiguille de soupape (22) et par le biais d'un deuxième palier à cardan (46) contre le piston (31).

12. Soupape selon la revendication 11, **caractérisée en ce que** l'actionneur (23) présente un tourillon (231) plongeant dans l'évidement (42) du piston (31) et **en ce que** le deuxième palier à cardan (46) est réalisé entre le tourillon (231) et l'évidement (42).

13. Soupape selon l'une quelconque des revendications 1 à 6, **caractérisée en ce que** le coupleur (11) est serré dans le module de soupape et est supporté par le biais d'un palier à cardan respectif (47, 48) contre un composant du module de soupape.

14. Soupape selon la revendication 13, **caractérisée en ce que** le module de soupape présente une aiguille de soupape (22) et un actionneur (23) piézo-électrique ou magnétostrictif actionnant l'aiguille de soupape (22) et **en ce que** le pot de boîtier (30) est supporté sur l'actionneur (23) par le biais d'un premier palier à cardan (47) réalisé entre le fond de pot (301) et l'actionneur (23), et le piston (31) est supporté sur l'aiguille de soupape (22) par le biais d'un deuxième palier à cardan (48).
